# EUROPÄISCHE PATENTSCHRIFT

(11) **EP 1 774 165 B1**
(45) Veröffentlichungstag und Bekanntmachung des Hinweises auf die Patenterteilung: **03.11.2010**
(21) Anmeldenummer: 05752577.6
(22) Anmeldetag: 03.06.2005
(51) Int. Cl.: F02M 51/06, F02M 61/16, H01F 7/08, H01F 7/16

(54) **BRENNSTOFFEINSPRITZVENTIL**
FUEL INJECTION VALVE
SOUPAPE D'INJECTION DE CARBURANT

(30) Priorität: 26.07.2004 DE 102004036218; 02.09.2004 DE 102004042592
(43) Veröffentlichungstag der Anmeldung: 18.04.2007
(73) Patentinhaber: ROBERT BOSCH GMBH, 70442 Stuttgart (DE)
(72) Erfinder: HOANG, Anh-Tuan, 71732 Tamm (DE)
(74) Vertreter: Körfer, Thomas
(86) Internationale Anmeldenummer: PCT/EP2005/052553
(87) Internationale Veröffentlichungsnummer: WO 2006/010665

(56) Entgegenhaltungen:
- EP-A- 1 429 019
- GB-A- 2 262 659
- US-A- 5 088 467

## Beschreibung

### Stand der Technik

Die Erfindung geht aus von einem Brennstoffeinspritzventil nach der Gattung des Anspruchs 1.

Brennstoffeinspritzventile weisen beispielsweise zur Stabilisierung sowie zur Abdichtung des Aktuators eine Ventilhülse auf, welche durch Tiefziehen hergestellt ist und sich im Wesentlichen über die gesamte Baulänge des Brennstoffeinspritzventils erstreckt. Ein solches Brennstoffeinspritzventil ist beispielsweise aus der Druckschrift DE 101 22 353 A1 bekannt.

Das in Dokument EP 1 429 019 A1 beschriebene elektromagnetisch betätigte Brennstoffeinspritzventil besitzt eine Spule, die in einem Ventilgehäuse gehalten wird. Die Spule wird von einer Hülse durchgriffen, in der wiederum ein fester und ein beweglicher Anker eingebracht sind. Um die Verluste an magnetischem Fluss durch die Hülse zu verringern, ist diese rohrförmige Hülse aus einem Material gefertigt, dessen magnetische Permeabilität niedriger als die magnetische Permeabilität der beiden Anker gewählt ist.

Nachteilig an den bekannten Brennstoffeinspritzventilen ist insbesondere, daß die Ventilhülse bedingt durch die Anforderungen an deren Stabilität aus einem magnetisierbaren Werkstoff besteht, welcher beim Betrieb des Brennstoffeinspritzventils für einen magnetischen Nebenschluß sorgt, so daß nicht die maximal mögliche Magnetkraft zur Betätigung des Brennstoffeinspritzventils zur Verfügung steht.

Es stellt sich somit die Aufgabe, ein Brennstoffeinspritzventil mit einem Material für eine Ventilhülse zu schaffen, das eine geringe magnetische Permeabilität aufweist und das kostengünstig verarbeitet werden kann.

Die Aufgabe wird durch die Merkmale des Anspruchs 1 gelöst. Die abhängigen Ansprüche enthalten vorteilhafte Weiterbildungen der Erfindung.

### Vorteile der Erfindung

Das erfindungsgemäße Brennstoffeinspritzventil mit den kennzeichnenden Merkmalen des Anspruchs 1 hat demgegenüber den Vorteil, daß die Ventilhülse aus einem Material mit geringer magnetischer Permeabilität hergestellt ist, wodurch Verluste im magnetischen Fluß durch den Anker des Brennstoffeinspritzventils vermieden werden können und die Magnetkraft uneingeschränkt zur Verfügung steht. Vorteilhafterweise besteht die Ventilhülse aus einem Pulververbundwerkstoff, welcher Eisen und nichtmagnetische Beimischungen aufweist. Ebenso ist von Vorteil, daß die Ventilhülse in einfacher Weise durch Tiefziehen herstellbar ist.

Durch die in den Unteransprüchen aufgeführten Maßnahmen sind vorteilhafte Weiterentwicklungen und Verbesserungen des im Anspruch 1 angegebenen Brennstoffeinspritzventils möglich.

Weiterhin ist von Vorteil, daß ein magnetischer Fluß durch die Ventilhülse zugunsten des magnetischen Flusses durch den Anker und den Innenpol des Magnetkreises reduziert wird.

### Zeichnung

Ein Ausführungsbeispiel der Erfindung ist in der Zeichnung vereinfacht dargestellt und in der nachfolgenden Beschreibung näher erläutert. Es zeigen:
- Fig. 1: einen schematischen Schnitt durch ein Ausführungsbeispiel eines Brennstoffeinspritz- ventils,
- Fig. 2: einen auszugsweisen schematischen Ausschnitt aus dem in Fig. 1 dargestellten Brennstoffeinspritzventil im Bereich II in Fig. 1, und
- Fig. 3: eine schematische Darstellung der magnetischen Kennlinie des ursprünglichen Materials und des Materials mit veränderten magnetischen Eigenschaften.

### Beschreibung des Ausführungsbeispiels

Fig. 1 zeigt zur besseren Verständlichkeit der erfindungsgemäßen Maßnahmen zunächst in einer schematisierten Schnittdarstellung einen Längsschnitt durch ein Brennstoffeinspritzventil 1, welches insbesondere zum Einspritzen von Brennstoff in ein nicht näher dargestelltes Saugrohr einer Brennkraftmaschine geeignet ist.

Das Brennstoffeinspritzventil 1 umfaßt eine Magnetspule 2, die auf einen Spulenträger 3 gewickelt ist. Der Spulenträger 3 ist in einem Ventilgehäuse 4 gekapselt, welches als Außenpol der Magnetspule 2 dient, und ist durch einen Deckel 5 abgeschlossen. Am Spulenträger 3 ist eine Kontaktfahne 6 ausgebildet.

Der Spulenträger 3 wird von einer Ventilhülse 7 durchgriffen, welche rohrförmig ausgestaltet ist. Ein Stützrohr 8 dient als Innenpol der Magnetspule 2 und stützt gleichzeitig die dünnwandige Ventilhülse 7. Abströmseitig des Stützrohres 8 ist ein Anker 9 angeordnet, der mit einer Ventilnadel 10 beispielsweise einstückig ausgebildet ist. In der Ventilnadel 10 sind Durchströmöffnungen 11 vorgesehen, die den das Brennstoffeinspritzventil 1 durchströmenden Brennstoff zu einem Dichtsitz leiten.

Die Ventilnadel 10 steht vorzugsweise durch Schweißen in Wirkverbindung mit einem im Ausführungsbeispiel kugelförmigen Ventilschließkörper 13, der mit einem Ventilsitzkörper 14 einen Dichtsitz bildet. Stromabwärts des Dichtsitzes ist in einer Spritzlochscheibe 12 wenigstens eine Abspritzöffnung 15 ausgebildet, aus der der Brennstoff in das nicht weiter dargestellte Saugrohr eingespritzt wird.

Der Anker 9 ist im Ruhezustand des Brennstoffeinspritzventils 1 von einer Rückstellfeder 16 so beaufschlagt, daß das Brennstoffeinspritzventil 1 durch den Andruck des Ventilschließkörpers 13 auf den Ventilsitzkörper 14 geschlossen gehalten wird. Die Rückstellfeder 16 ist in einer Ausnehmung 17 des Ankers 9 bzw. des Stützrohres 8 angeordnet und wird durch eine Einstellhülse 18 auf Vorspannung gebracht.

Zulaufseitig der Einstellhülse 18 ist ein topfförmiges Filterelement 19 in das Brennstoffeinspritzventil 1 vorzugsweise eingepreßt. Das Brennstoffeinspritzventil 1 ist durch eine Dichtung 20 gegen eine nicht weiter dargestellte Brennstoffverteilerleitung und durch eine weitere Dichtung 21 gegenüber dem ebenfalls nicht weiter dargestellten Saugrohr abgedichtet. Der Brennstoff, der durch eine zentrale Brennstoffzufuhr 22 zugeleitet wird, durchströmt das Brennstoffeinspritzventil 1 durch die Ausnehmung 17 und die Durchströmöffnungen 11 zum Dichtsitz und zur Abspritzöffnung 15.

Wird der Magnetspule 2 über eine nicht weiter dargestellte elektrische Leitung und die Kontaktfahne 6 ein elektrischer Strom zugeführt, baut sich ein magnetisches Feld auf, das bei ausreichender Stärke den Anker 9 entgegen der Kraft der Rückstellfeder 16 entgegen der Strömungsrichtung des Brennstoffs in die Magnetspule 2 hineinzieht. Dadurch wird ein zwischen dem Anker 9 und dem Stützrohr 7 ausgebildeter Arbeitsspalt 23 geschlossen. Durch die Bewegung des Ankers 9 wird auch die mit dem Anker 9 in kraftschlüssiger Verbindung stehende Ventilnadel 10 in Hubrichtung mitgenommen, so daß der Ventilschließkörper 13 vom Ventilsitzkörper 14 abhebt und Brennstoff zur Abspritzöffnung 15 geleitet wird.

Das Brennstoffeinspritzventil 1 wird geschlossen, sobald der die Magnetspule 2 erregende Strom abgeschaltet und das Magnetfeld soweit abgebaut ist, daß die Rückstellfeder 16 den Anker 9 vom Stützrohr 8 abdrückt, wodurch sich die Ventilnadel 10 in Abströmrichtung bewegt und der Ventilschließkörper 13 auf dem Ventilsitzkörper 14 aufsetzt.

Wie aus Fig. 1 hervorgeht, weist das Brennstoffeinspritzventil 1 eine Ventilhülse 7 auf, welche durchgehend tiefgezogen hergestellt ist, um die Herstellungskosten durch Vermeidung von Bauteilen zu senken, die spanend hergestellt werden müssen. Die Ventilhülse 7 gewährleistet die Stabilität des Brennstoffeinspritzventils 1 und dichtet gleichzeitig die Magnetspule 2 gegenüber dem Brennstoff ab.

Bedingt durch ihre Wandstärke, die durch den Systemdruck und die Fertigbarkeit bestimmt ist, ist die Ventilhülse 7 magnetisch, um den magnetischen Fluß zwischen dem Ventilgehäuse 4 und dem Anker 9 sowie zwischen dem Ventilgehäuse 4 und dem als Innenpol fungierenden Stützrohr 8 zu führen.

Der Verlauf des magnetischen Flusses ist in Fig. 2 im Bereich um die Magnetspule 2 vergrößert dargestellt.

Der mit A bezeichnete Verlauf des magnetischen Flusses über die Ventilhülse 7 stellt dabei jedoch einen magnetischen Nebenschluß in dem mit II bezeichneten Bereich dar, da der magnetische Fluß zumindest teilweise dem geringeren Widerstand in der magnetischen Ventilhülse 7 folgt und dabei den Arbeitsspalt 23 vermeidet. Dadurch wird der magnetische Fluß, welcher entlang dem mit B gekennzeichneten Verlauf über den Arbeitsspalt 23 fließt, verringert, so daß die maximal zum Anziehen des Ankers 9 verfügbare Magnetkraft reduziert ist.

Folglich muß, um diesen Verlust auszugleichen, die Feldstärke der Magnetspule 2 bzw. die die Magnetspule 2 erregende Spannung erhöht werden, was höhere Betriebsspannungen, höhere Belastungen der Bauteile und höhere Herstellungskosten zur Folge hat.

Um den Teilfluß gemäß Verlauf A zu reduzieren bzw. zu eliminieren, ist es üblich, mit Hilfe einer sogmagnetischen Trennung den Fluß in der Ventilhülse 7 zu unterbrechen. Der Gesamtfluß verläuft dann im Wesentlichen über den Arbeitsspalt 23 zwischen dem Anker 9 und dem als Innenpol wirkenden Stützrohr 8. Dies erfordert entweder eine mechanische Verbindung zweier magnetischer und einer nichtmagnetischen Teilhülse beispielsweise durch Schweißen oder eine thermische Behandlung der Ventilhülse 7 im Bereich der Magnetspule 2, was kostenintensiv ist und zu einer Beeinträchtigung der mechanischen Festigkeit führen kann.

Erfindungsgemäß ist zur Vermeidung der oben ausgeführten Nachteile vorgesehen, das Material, aus dem die Ventilhülse 7 hergestellt ist, insgesamt magnetisch zu schwächen, also die Sättigungsinduktion für die ganze Ventilhülse 7 und nicht nur für Teilbereiche zu reduzieren.

Betrachtet man Fig. 3, in welchem der magnetische Fluß H gegen die magnetische Feldstärke B aufgetragen ist, ist erkennbar, daß die Sättigungsinduktion der Ventilhülse 7 von ursprünglich ca. 1,7 Tesla durch eine geeignete Wahl des Materials für die Ventilhülse 7 um mehr als 50% bzw. im Beispiel um ca. 1 Tesla auf ca. 0,7 Tesla gesenkt werden kann. Die Sättigungsinduktion der Ventilhülse 7 beträgt somit vorzugsweise weniger als 1 Tesla und besonders bevorzugt weniger als 0,8 Tesla.

Geeignete Materialien, die eine solche Reduktion der Sättigungsinduktion erlauben, sind beispielsweise Pulververbundstoffe, bei welchen dem eisernen Ausgangsmaterial nichtmagnetische pulverförmige Bestandteile beigemischt werden, oder Materialien, welche von Haus aus reduzierte magnetische Eigenschaften aufweisen.

Bedingt durch die geringere Permeabilität des Materials der Ventilhülse 7 verringert sich der Anteil des Nebenschlusses entlang des Wegs A in Fig. 2, so daß eine Leistungssteigerung gegenüber einer aus einem höherpermeablen Material hergestellten Ventilhülse 7 ermöglicht wird. Die Anzugskraft der Magnetspule 2 läßt sich bei konstanter Spannung so um 20% und mehr steigern.

Werkstoffe mit geringerer magnetischer Permeabilität weisen in der Regel auch eine geringere elektrische Leitfähigkeit auf, so daß außer der Steigerung der statischen magnetischen Kraft auch eine Verbesserung des dynamischen Verhaltens erzielbar ist, woraus beispielsweise Verbesserungen der Abschaltzeiten um bis zu 40% erzielbar sind.

Die Erfindung ist nicht auf das dargestellte Ausführungsbeispiel beschränkt und für beliebige Bauweisen von Brennstoffeinspritzventilen 1 geeignet, z.B. für Brennstoffeinspritzventile 1 für Direkteinspritzung oder für Brennstoffeinspritzventile 1 mit Anbindung an ein Common-Rail-System.

## Patentansprüche

1. Brennstoffeinspritzventil (1) für Brennstoffeinspritzanlagen von Brennkraftmaschinen mit einer Magnetspule (2), einem mit der Magnetspule (2) zusammenwirkenden Anker (9), einer Ventilhülse (7) und einem in der Ventilhülse (7) angeordnetem Stützrohr (8), welches als Innenpol für die Magnetspule (2) dient, wobei die Ventilhülse (7) aus einem Material mit geringer magnetischer Permeabilität besteht,
**dadurch gekennzeichnet,**
**dass** das Material ein Pulververbundwerkstoff ist, das aus einem Ausgangsmaterial aus Eisen besteht und dem nichtmagnetischen pulverförmige Bestandteile beigemischt sind und dass die Ventilhülse (7) durch Tiefziehen herstellbar ist.

2. Brennstoffeinspritzventil nach Anspruch 1,
**dadurch gekennzeichnet,**
**dass** ein magnetischer Fluss durch die Ventilhülse (7) sehr viel kleiner ist als ein magnetischer Fluss durch das Stützrohr (8) und den Anker (9).

3. Brennstoffeinspritzventil nach Anspruch 1 oder 2,
**dadurch gekennzeichnet,**
**dass** die Ventilhülse (7) topfförmig ausgebildet ist.

4. Brennstoffeinspritzventil nach einem der Ansprüche 1 bis 3,
**dadurch gekennzeichnet,**
**dass** die Sättigungsinduktion der Ventilhülse (7) weniger als 1 Tesla, bevorzugt weniger als 0,8 Tesla, beträgt.

## Claims

1. Fuel injection valve (1) for fuel injection systems of internal combustion engines, having a magnet coil (2), having an armature (9) which interacts with the magnet coil (2), having a valve sleeve (7) and having a support tube (8) which is arranged in the valve sleeve (7) and which serves as an inner pole for the magnet coil (2), with the valve sleeve (7) being composed of a material with low magnetic permeability,
**characterized**
**in that** the material is a powder composite material which is composed of an iron basic material and to which non-magnetic powder constituents are admixed, and in that the valve sleeve (7) can be produced by deep drawing.

2. Fuel injection valve according to Claim 1,
**characterized**
**in that** a magnetic flux through the valve sleeve (7) is very much smaller than a magnetic flux through the support tube (8) and the armature (9).

3. Fuel injection valve according to Claim 1 or 2,
**characterized**
**in that** the valve sleeve (7) is of pot-shaped design.

4. Fuel injection valve according to one of Claims 1 to 3,
**characterized**
**in that** the saturation induction of the valve sleeve (7) is less than 1 Tesla, preferably less than 0.8 Tesla.

## Revendications

1. Soupape d'injection de carburant (1) pour installations d'injection de carburant de moteurs à combustion interne comprenant une bobine magnétique (2), une armature (9) coopérant avec la bobine magnétique (2), une douille de soupape (7) et un tube de support (8) disposé dans la douille de soupape (7), lequel tube de support sert de pôle interne pour la bobine magnétique (2), la douille de soupape (7) se composant d'un matériau ayant une faible perméabilité magnétique,
**caractérisée en ce que**
le matériau est un matériau composite pulvérulent, qui se compose d'un matériau de départ à base de fer, auquel sont mélangés des constituants pulvérulents non magnétiques, et **en ce que** la douille de soupape (7) peut être fabriquée par emboutissage profond.

2. Soupape d'injection de carburant selon la revendication 1,
**caractérisée en ce**
**qu'**un flux magnétique à travers la douille de soupape (7) est beaucoup plus petit qu'un flux magnétique à travers le tube de support (8) et l'armature (9).

3. Soupape d'injection de carburant selon la revendication 1 ou 2,
**caractérisée en ce que**
la douille de soupape (7) est réalisée en forme de pot.

4. Soupape d'injection de carburant selon l'une quelconque des revendications 1 à 3,
**caractérisée en ce que**
l'induction de saturation de la douille de soupape (7) est inférieure à 1 Tesla, de préférence inférieure à 0,8 Tesla.
